# EUROPÄISCHE PATENTSCHRIFT

(11) **EP 0 157 215 B1**
(45) Veröffentlichungstag und Bekanntmachung des Hinweises auf die Patenterteilung: **10.01.1990**
(21) Anmeldenummer: 85102606.2
(22) Anmeldetag: 07.03.1985
(51) Int. Cl.: E01C 7/18, E01C 11/16, E01C 23/02, E01C 23/09

(54) **Verfahren zur Erhöhung der Tragfähigkeit bituminöser Schichten**
Method for increasing the load-carrying capacity of bituminous layers
Procédé pour augmenter la force portante de couches bitumineuses

(30) Priorität: 02.04.1984 DE 3412226
(43) Veröffentlichungstag der Anmeldung: 09.10.1985
(73) Patentinhaber: Serubau Diamant GmbH & Co. Betriebs KG, D-8000 München 50 (DE)
(72) Erfinder: Schuhbauer, Albert, Dipl.-Ing., D-8031 Hochstadt (DE)
(74) Vertreter: Lorenz, Eduard

(56) Entgegenhaltungen:
- CH-A- 174 940
- DE-A- 1 459 777
- DE-B- 1 658 449
- DE-C- 528 117
- FR-E- 38 076
- GB-A- 778 143
- Wendehorst Baustoffkunde

## Beschreibung

Die Erfindung betrifft ein Verfahren zur Herstellung bituminöser Befestigungen oder zur Aussteifung bereits vorhandener bituminöser Befestigungen von Verkehrsflächen nach dem Oberbegriff des Patentanspruchs 1 bzw. 2.

Aus bituminösen Schichten bestehende Befestigungen von Verkehrsflächen werden üblicherweise auf einen Unterbau aufgebracht und bestehen aus einem Gerüst aus Mineralstoffen, beispielsweise Splitt, dessen Hohlräume mit Bitumen oder Teer ausgefüllt sind. Dabei wird üblicherweise zunächst das bituminöse Mischgut, das aus Gemischen aus Bitumen oder Teer mit Mineralstoffen besteht, hergestellt und auf den Unterbau in der gewünschten Dicke aufgetragen. Derartige bituminöse Schichten haben nur eine begrenzte Tragfähigkeit, insbesondere bei höheren Radlasten und/oder sommerlichen Temperaturen. Die Eigenschaften der bituminösen Bindemittel sind temperaturabhängig, so daß deren Festigkeit mit zunehmender Temperatur geringer wird. Die Tragfähigkeit und Verformungsbeständigkeit bituminöser Schichten kann durch härtere Bindemittel als Zusatz zu dem Bitumen oder Teer und durch Veränderungen der Kornzusammensetzung der Mineralstoffe erhöht werden. Die Verwendung härterer Bindemittel ist aber nur begrenzt möglich, da bituminöse Schichten mit härteren Bindemitteln bei niedrigeren Temperaturen die Temperaturspannungen nicht mehr abbauen können, so daß Risse auftreten. Derartige Beläge sind also nicht winterfest.

Auch durch die Art der Kornzusammensetzung der Mineralstoffe läßt sich die Tragfähigkeit der bituminösen Schichten nicht unbegrenzt steigern. Es ist bekannt, daß bituminöse Gemische aus gebrochenem Korn mit möglichst großen Korndurchmesser tragfähiger sind als feinkörnige Gemische. Sowohl die Mischtechnik als auch die Verteilung und das Verdichten der Gemische mit Walzen setzt aber der Verwendung sandarmer grobkornreicher Schichten Grenzen. In Gegenden, wo gröbere Gesteinsstoffe fehlen, müssen überwiegend Sande zur Herstellung der bituminösen Schichten, insbesondere auch der Tragschichten, verwendet werden, was zu Schichten geringerer Tragfähigkeit führt.

Aus der US-PS 1 807 947 ist ein Verfahren nach dem Oberbegriff des Patentanspruchs 1 bekannt, bei dem auf die mit eingedrückten Löchern versehene Zwischenschicht eine bituminöse Deckschicht in warmer Form aufgebracht wird, so daß sich auch die Löcher mit dem Material der bituminösen Deckschicht füllen und eine gute Verklammerung der bituminösen Deckschicht mit der Zwischenschicht erreicht wird. Eine zusätzliche Aussteifung der bituminösen Schichten wird aber bei dem bekannten Verfahren nicht dadurch erreicht, daß Material der bituminösen Deckschicht in die Löcher der Zwischenschicht eindringt. Das bekannte Verfahren ist auch zum Instandsetzen bereits vorhandener Befestigungen vorgesehen.

Aufgabe der Erfindung ist es, ein Verfahren der angegebenen Art zu schaffen, nach dem sich sowohl neu zu erstellende als auch bereits vorhandene Befestigungen aussteifen lassen.

Erfindungsgemäß wird diese Aufgabe bei einem Verfahren der gattungsgemäßen Art durch die kennzeichnenden Merkmale im Patentanspruch 1 bzw. 2 gelöst. Nach dem erfindungsgemäßen Verfahren werden in die Zwischenschicht senkrecht stehende Stöpsel oder Stifte aus steifem Material eingebracht, die die Wirkung von Tragstempeln haben und dadurch die Festigkeit und die Verformungsbeständigkeit der Zwischenschicht gegenüber Verkehrslasten o.dgl. beträchtlich erhöhen.

Aus DE-C-528117 ist ein Verfahren zur Reibungserhöhung von bituminösen Straßendecken durch Aufrauhen bekannt, bei dem in die Deckschicht der Straße beispielsweise mit Hilfe einer beheizbaren Druckwalze oder eines Walzenfräsers Rillen im Abstand voneinander eingedrückt oder eingeschnitten werden. Anschließend wird die Straße gesäubert und die trockene Straßenfläche durch gewöhnliche Oberflächenteerung mit einer Steinkohlenteerhaut überzogen. Sodann wird die Straße mit Hartgesteinsplitt von 3 bis 8 mm Körnung bestreut, die sodann in die Rillen gefegt wird, in denen die Körnung mit einem nochmals aufgestreuten feineren Splitt oder Sand und dem Teer ein inniges Gemenge bildet, das anschließend abgewalzt wird. Nach diesem bekannten Verfahren ergibt sich somit eine Straße, die in den Rillen ein hohlraumarmesTeer-Splitt-Gemenge enthält, während sie zwischen den Rillen mit einem dünnen Teerüberzug versehen ist.

Die Löcher oder Vertiefungen, die das aushärtende Material aufnehmen, können in die Schichten in dem gewünschten Abstand eingebracht werden. Sie können über die gesamte Schicht oder aber auch nur über Bereiche der Schicht verteilt werden. Beispielsweise können sie in Zonen mit besonders hohen Beanspruchungen eingebracht werden, bei Autobahnen beispielsweise also nur in dem stark belasteten rechten Fahrstreifen und nicht auch im linken Überholstreifen. Die aussteifenden Stöpsel oder Stifte können auch in den Bereichen der Fahrspur angebracht werden, die von den Rädern überrollt werden und in denen sich häufig Spurrillen ausbilden. Die Größe, Anzahl und Tiefe der Löcher oder Vertiefungen richten sich nach den jeweiligen Beanspruchungen. Die Löcher werden nach Anspruch 1 in die gerade erstellte noch warme Schicht eingedrückt. Dies kann beispielsweise durch mit Stacheln besetzte Walzen geschehen. Die Löcher können mit geeigneten Geräten auch einvibriert werden. Werden die Löcher in das heiße Mischgut eingebracht, kann dadurch gleichzeitig auch eine Verdichtung des bituminösen Mischguts bewirkt werden.

Vorteilhafte Ausgestaltungen der Erfindung. sind Gegenstand der Unteransprüche 3 bis 5.

Ausführungsbeispiele von nach dem erfindungsgemäßen Verfahren hergestellten Schichten werden nachstehend anhand der Zeichnung näher erläutert. In dieser zeigt
Fig. 1 einen Schnitt durch eine mit Stöpseln aus dem Füllmaterial versehene bituminöse Zwischenschicht, die von einer bituminösen Schicht üblicher Bauart überdeckt ist,
Fig. 2 eine Draufsicht auf die mit aussteifenden Stöpseln versehene bituminöse Schicht nach Fig. 1 mit abgehobener Deckschicht und
Fig. 3 zwei übereinander angeordnete Schichten mit erfindungsgemäß eingebrachten aussteifenden Stöpseln.

In Fig. 1 ist eine übliche, aus einem Gemisch aus Bitumen oder Teer mit Mineralstoffen hergestellte Schicht 1 dargestellt, in die im warmen Zustand Ausnehmungen 2 eingedrückt oder einvibriert worden sind, die mit einem aussteifenden Material 3 ausgegossen sind.

Ebenso könnte die Schicht 1 auch aus einer bereits erstellten Schicht bestehen, die nachträglich ausgesteift werden soll. In diesem Falle wären die Ausnehmungen 2 durch Bohrungen oder mit Preßlufthämmern eingebracht worden.

Auf die mit den aussteifenden Stöpseln oder Stiften 3 versehene Schicht 1 ist anschließend eine bituminöse Schicht 4 üblicher Bauart aufgebracht worden.

Bei dem Ausführungsbeispiel nach Fig. 3 sind zwei Schichten 5, 6 aus bituminösem Mischgut übereinander aufgebracht worden, die jeweils nach ihrer Erstellung mit Ausnehmungen 3 versehen worden sind, die mit aussteifendem Material 3 verfüllt sind.

Wie aus Fig. 2 ersichtlich ist, können die aussteifenden Stöpsel oder Stifte 3 im beliebigen Muster über die auszusteifenden Schichten angeordnet werden.

## Patentansprüche

1. Verfahren zur Aussteifung bituminöser Schichten, bei dem in eine bituminöse Zwischenschicht Löcher eingebracht und auf die Zwischenschicht eine bituminöse Deckschicht aufgebracht wird und bei dem die Löcher mit sich verfestigendem Material gefüllt werden, dadurch gekennzeichnet, daß die Löcher (2) in die gerade erstellte noch warme Zwischenschicht (1 bzw. 5) eingedrückt oder einvibriert und mit einem Füllmaterial (3) gefüllt werden, das sich zu einer größeren Härte als das bituminöse Bindemittel verfestigt, und nach dem Füllen der Löcher (2) die Deckschicht (4) oder vorher eine weitere solche Zwischenschicht (6) oder mehr als eine weitere Zwischenschicht aufgebracht werden.

2. Verfahren zur Aussteifung bereits vorhandener bituminöser Schichten mit den im Oberbegriff des Anspruchs 1 angegebenen Maßnahmen, dadurch gekennzeichnet, daß die Löcher (2) in die vorhandene, als neue Zwischenschicht (1 bzw. 5) vorgesehene bituminöse Schicht gebohrt oder gemeißelt und mit einem Füllmaterial gefüllt werden, das sich zu einer größeren Härte verfestigt als das bituminöse Bindemittel und nach dem Füllen der Löcher (2) eine neue Deckschicht (4) oder vorher eine weitere, ebenfalls mit Löchern (2) und Füllmaterial versehene Zwischenschicht oder mehr als eine weitere Zwischenschicht aufgebracht werden.

3. Verfahren nach Anspruch 1 oder 2, dadurch gekennzeichnet, daß die Löcher (2) die Zwischenschicht (1) ganz oder teilweise durchsetzen.

4. Verfahren nach einem der Ansprüche 1 bis 3, dadurch gekennzeichnet, daß Füllmaterial (3) größerer Härte aus Zementmörtel oder kunststoffverbessertem Zementmörtel oder mit Bitumenemulsion verbessertem Zementmörtel oder aus Kunststoffmörtel verwendet wird.

5. Verfahren nach einem der Ansprüche 1 bis 3, dadurch gekennzeichnet, daß die Löcher (1) vor dem Einbringen des härteren Füllmaterials (3) mit haftverbessernden Mitteln besprüht werden.

## Claims

1. Process for reinforcing bituminous coatings in which holes are made in a bituminous intermediate coating, a bituminous cover coating is applied to the intermediate coating and the holes are filled with a hardening material, characterised therein that the holes (2) are made in the intermediate coating by means of an impression or vibratory procedure just after application and while still warm and filled with a filler (3) which sets with a greater degree of hardness than the bituminous agglutinant, and that, after the holes (2) have been filled, the cover coating (4) is applied or, before this, a further intermediate coating (6) or more than one further intermediate coating is applied.

2. Process for reinforcing existing bituminous coatings by application of the measures described in the generic part of claim 1, characterised therein that the holes (2) are made in the available coating which is intended to form the new intermediate coating (1 or 5) by means of a drilling or chiselling procedure and filled with a filler which sets with a greater degree of hardness than the bituminous agglutinant, and that, after the holes (2) have been filled, the cover coating (4) is applied or, before this, a further intermediate coating (6) or more than one further intermediate coating is applied.

3. Process according to claim 1 or 2, characterised therein that the holes (2) penetrate the intermediate coating (1) partially or completely.

4. Process according to any one of claims 1 to 3, characterised therein that a filler (3) with a greater degree of hardness consisting of cement mortar or plastics-enhanced cement mortar or cement mortar enhanced with bitumen emulsion or of plastic mortar is used.

5. Process according to any one of claims 1 to 3, characterised therein that the holes are sprayed with adhesion-enhancing materials prior to the addition of the harder filler (3).

## Revendications

1. Procédé pour le raidissement de couches bitumineuses dans lequel des trous sont pratiqués dans la couche intermédiaire bitumineuse et sur la couche intermédiaire une couche de couverture bitumineuse est appliquée et dans lequel les trous sont remplis d'un matériau se durcissant, caractérisé en ce que les trous (2) sont pressés ou vibrés dans la couche intermédiaire (1 ou 5) encore chaude, qui vient d'être fabriquée, et que les trous sont remplis d'un matériau de remplissage (3) qui durcit à une dureté supérieure à celle du liant bitumineux et qu'après le remplissage des trous (2) une couche de couverture (4) ou préalablement une couche intermédiaire (6) supplémentaire de même nature ou plusierus autres couches intermédiaires supplémentaires sont appliquées.

2. Procédé pour le raidissement de couches bitumineuses déjà existantes avec les caractéristiques précisées dans le préambule de la revendication 1, carctérisé en ce que les trous (2) sont percés ou burinés dans la couche existante devenant une nouvelle couche intermédiaire (1 ou 5) prévue comme couche bitumineuse et sont remplis avec un matériau de remplissage qui durcit à une dureté supérieure à celle du liant bitumineux et qu'après le remplissage des trous (2) une nouvelle couche de couverture (4) ou préalablement une couche intermédiaire supplémentaire ou plusieurs couches intermédiaires supplémentaires pourvues de trous (2) et de matériau de remplissage sont appliquées.

3. Procédé selon les revendications 1 ou 2, caractérisé en ce que les trous (2) traversent la couche intermédiaire (1) intégralement ou partiellement.

4. Procédé selon l'une des revendications 1 à 3, caractérisé en ce que l'on utilise, pour le matériau de remplissage (3) de dureté supérieure, un mortier de ciment ou un mortier de ciment amélioré de plastique ou un mortier de ciment amélioré d'une émulsion bitumineuse ou un mortier synthétique.

5. Procédé selon l'une des revendications 1 à 3, caractérisé en ce que les trous (2) sont vaporisés de moyens améliorant l'adhérence avant qu'ils ne soient remplis du matériau de remplissage plus dur (3).
